# EUROPÄISCHE PATENTSCHRIFT

(11) **EP 1 787 358 B1**
(45) Veröffentlichungstag und Bekanntmachung des Hinweises auf die Patenterteilung: **15.06.2016**
(21) Anmeldenummer: 05771942.9
(22) Anmeldetag: 11.08.2005
(51) Int. Cl.: H01R 9/26, H01R 31/08

(54) **STROM-EINSPEISEMODUL MIT KÄFIG-ZUGFEDERKLEMMEN**
POWER FEED MODULE WITH CAGE CLAMP TERMINALS
MODULE D'ALIMENTATION ELECTRIQUE COMPORTANT DES BORNES A RESSORT DE RAPPEL DE CAGE

(30) Priorität: 08.09.2004 DE 102004043466
(43) Veröffentlichungstag der Anmeldung: 23.05.2007
(73) Patentinhaber: Siemens Aktiengesellschaft, 80333 München (DE)
(72) Erfinder: ADUNKA, Robert, 92237 Sulzbach-Rosenberg (DE); BOLLINGER, Georg, 92447 Schwarzhofen (DE); HELDMANN, Berthold, 92272 Freudenberg (DE); KOPPMANN, Bardo, 92700 Kaltenbrunn (DE); MAYER, Eugen, 92237 Sulzbach-Rosenberg (DE)
(86) Internationale Anmeldenummer: PCT/EP2005/053961
(87) Internationale Veröffentlichungsnummer: WO 2006/027306

(56) Entgegenhaltungen:
- DE-A1- 4 402 001
- DE-A1- 19 902 745
- DE-U1- 29 612 709

## Beschreibung

Die Erfindung betrifft ein mehrphasiges, gekapseltes Strom-Einspeisemodul mit einem Gehäuse, das in seinem Inneren Anschlussklemmen aufweist, die mit ersten Steckanschlüssen elektrisch verbunden sind, die zur elektrischen Kontaktierung mit einem mehrphasigen Energieverteilungssystem dienen.

Ein derartiges Stromeinspeisemodul ist aus der EP 1 351 336 bekannt. Das hier offenbarte Steckmodul weist Rahmenklemmen auf sowie einen mit jeder Rahmenklemme elektrisch verbundenen Lyrakontakt. Die Lyrakontakte werden zum elektrischen Anschluss auf eine Stromschiene eines Mehrphasensystems aufgesteckt. Zum Anschluss der elektrischen Leiter an die Rahmenklemmen muss von dem Stromeinspeisemodul ein Deckel abgenommen werden, der im montierten Zustand die Berührsicherheit gewährleistet. Die elektrische Steckverbindung der Lyrakontakte mit den Stromschienen erfordert es, dass die Montage gemeinsam mit einem als Halterung dienenden Isolierstoffträger des Stromeinspeisemoduls erfolgt.

Weitere Einspeisesysteme sind durch die DE 101 56 214 A1 und die DE 44 02 001 A1, die als nächstliegender Stand der Technik anerkannt wird, bekannt.

Der Erfindung liegt die Aufgabe zugrunde, ein mehrphasiges, gekapseltes Strom-Einspeisemodul der oben genannten Art zu schaffen, das eine besonders einfache Montage und Verdrahtung ermöglicht. Diese Erfindung ist durch die Merkmale des Anspruchs 1 gegeben.

In einem mehrphasigen, gekapselten Einspeisesystem, in dem die Anschlussklemmen als Käfig-Zugfederklemmen ausgeführtsind, und in dem zur elektrischen Kontaktierung ein an die ersten Steckanschlüsse angepasster Brückenstecker vorgesehen ist, durch den die ersten Steckanschlüsse mit dem mehrphasigen Energieverteilungssystem elektrisch verbindbar sind, und in dem den Käfig-Zugfederklemmen jeweils eine Leiter-Einführöffnung im Gehäuse zugeordnet ist, und in dem das Gehäuse zur Befestigung des Strom-Einspeisemoduls mit mindestens einem Befestigungsmittel versehen ist, kann die der Erfindung zugrunde liegende Aufgabe dadurch gelöst werden, dass die Käfig-Zugfederklemmen mit weiteren dritten und/oder vierten Steckanschlüssen elektrisch verbunden sind, die im Inneren des Gehäuses liegen und über eine dritte und/oder vierte Kontaktierungsöffnung im Gehäuse zugänglich sind. Bei entsprechender Anordnung dieser dritten und vierten Steckanschlüsse wird nämlich ein Strom-Einspeisemodul geschaffen, mit dem durch entsprechende Ausrichtung bei der Montage, d.h. Drehung um 180°, die Zuführung von Einspeiseleitungen sowohl von oben als auch von unten möglich ist.

Die Erfindung ermöglicht, dass folgende drei Funktionen unabhängig voneinander ausgeführt werden können:
- die mechanische Befestigung des Strom-Einspeisemoduls,
- der elektrische Anschluss der Einspeiseleitung und
- die elektrische Verbindung des Strom-Einspeisemoduls mit dem Energieverteilungssystem.

Vorteilhafte Weiterbildungen der Erfindung sind den Unteransprüchen zu entnehmen.

Liegen die Leiter-Einführöffnungen in der Bewegungsanschlussrichtung der Zugfederklemmen in Reihe hintereinander, so wird hiermit eine schmale Bauform eines Strom-Einspeisemoduls erreicht, die in der Anwendung nur geringen Platz beansprucht.

Eine weitere vorteilhafte Ausführung besteht, wenn das Strom-Einspeisemodul eine Befestigungsseite aufweist und dieser die Leiter-Einführöffnungen gegenüberliegen, was dem Monteur den Anschluss von Einspeiseleitungen erleichtert. Sind darüber hinaus die Leiter-Einführöffnungen gegenüber der Befestigungsseite unterschiedlich beabstandet, so wird hierdurch die Zuführung von Einspeiseleitungen zumindest von einer Seite her wesentlich vereinfacht.

Eine vorteilhafte Weiterbildung besteht, wenn die Leiter-Einführöffnungen in einer Gehäusewand des Strom-Einspeisemoduls liegen, die gegenüber der Befestigungsseite abgeschrägt ist.

Liegen die ersten Steckanschlüsse im Inneren des Gehäuses und sind über eine erste Kontaktierungsöffnung im Gehäuse zugänglich, ermöglicht dies auf einfache Weise die Berührsicherheit sicherzustellen. Dies erfolgt vorteilhafterweise dadurch, dass der Brückenstecker an die erste Kontaktierungsöffnung derart angepasst ist, dass diese durch ihn nach Kontaktierung mit den ersten Steckanschlüssen abgedeckt ist.

Sind die Käfig-Zugfederklemmen zusätzlich mit zweiten Steckanschlüssen elektrisch verbunden, die im Inneren des Gehäuses liegen, und über eine zweite Kontaktierungsöffnung im Gehäuse zugänglich sind, so ist hiermit eine weitere Möglichkeit zum Anschluss an ein Energieverteilungssystem gegeben.

Vorteilhafterweise liegen die erste und die zweite Kontaktierungsöffnung des Strom-Einspeisemoduls an gegenüberliegenden Seiten des Gehäuses, so dass zu beiden Seiten jeweils ein Energieverteilungssystem auf einfache Weise angeschlossen werden kann.

Vorteilhafterweise sind mindestens einer der ersten, zweiten, dritten und vierten Steckanschlüsse als Stromschienen-Abschnitte ausgeführt, die eine einfache Steckverbindung ermöglichen.

Ist der Brückenstecker mit Lyrakontakten ausgeführt, ermöglicht dies besonders einfach den Anschluss an Stromschienen.

Um Kurzschlüsse zwischen den Stromschienen-Abschnitten zu verhindern, sind die Stromschienen-Abschnitte durch isolierende Trennwände gegeneinander abgeschottet.

Eine weitere vorteilhafte Ausbildung der Erfindung besteht, wenn das Strom-Einspeisemodul im über seine Befestigungsmittel festmontierten Zustand mittels des Brückensteckers mit einem Energieverteilungssystem elektrisch verbunden ist und wenn diese elektrische Verbindung nur durch Abnahme des Brückensteckers aufhebbar ist. Dies erlaubt nämlich eine Ausführung, bei der nach Abnahme des Brückensteckers die offene Trennstrecke zu den Kontakten des Energieverteilungssystems sichtbar ist.

Ein weiterer Vorteil besteht, wenn das Energieverteilungssystem in einem Träger aufgenommen ist, auf dem mindestens ein Schaltgerät, das an das Energieverteilungssystem angeschlossen ist, adaptiert ist. Ist ein Eingriff an dem Schaltgerät durch den Monteur vorgesehen, so braucht er lediglich den Brückenstecker zu ziehen und kann dann aufgrund der sichtbar offenen Trennstrecke diesen Eingriff am freigeschalteten Schaltgerät ungefährdet vornehmen.

Ein Ausführungsbeispiel der Erfindung wird im Folgenden anhand einer Zeichnung näher dargestellt.

Es zeigen:
- FIG 1: eine perspektivische Ansicht eines erfindungsgemäßen Strom-Einspeisemoduls mit Käfig-Zugfederklemmen und zugehörigem Brückenstecker,
- FIG 2: eine Schnittdarstellung des Strom-Einspeisemoduls gemäß FIG 1,
- FIG 3: eine Schnittdarstellung eines hinsichtlich seiner Anschlussmöglichkeiten erweiterten StromEinspeisemoduls mit Käfig-Zugfederklemmen,
- FIG 4: eine Schnittdarstellung eines Brückensteckers zur elektrischen Verbindung des Strom-Einspeisemoduls mit einem mehrphasigen Energieverteilungssystem und
- FIG 5: eine Draufsicht auf einen Schaltgeräteträger mit einem Energieverteilungssystem und einem mit diesem elektrisch verbindbaren Strom-Einspeisemodul

In FIG 1 ist eine perspektivische Ansicht eines erfindungsgemäßen, mehrphasigen gekapselten Strom-Einspeisemoduls 1 zum Einsatz in der Niederspannungs-Schaltgerätetechnik dargestellt, das einerseits zum Anschluss und zur Kontaktierung der Einspeiseleitungen sowie zur Weiterleitung des Stroms an ein elektrisch ankoppelbares mehrphasiges Energieverteilungssystem dient. Von dem üblicherweise als Sammelschienensystem ausgeführten Energieverteilungssystem erfolgt über Schaltgeräte der Anschluss von Verbrauchern.

Neben dem Strom-Einspeisemodul 1 ist ein Träger 2 angeordnet, in dem ein hier nicht sichtbares Stromschienensystem aufgenommen ist und der Befestigungsmittel 3 zur mechanischen Adaptierung von Schaltgeräten aufweist.

Das Strom-Einspeisemodul gemäß FIG 1 und 2 ist dreiphasig mit einem Gehäuse 4 ausgebildet, in dessen Inneren drei als Käfig-Zugfederklemmen 5 ausgeführte Anschlussklemmen liegen wie sie aus der DE 197 11 051 A1 bekannt sind. Das Gehäuse 4 des Strom-Einspeisemoduls 1 weist zu jeder Käfig-Zugfederklemme 5 jeweils mindestens eine Leiter-Einführöffnung 6 und eine Betätigungsöffnung 7 zur Einführung eines Werkzeugs, z.B. eines Schraubendrehers auf, mit dem die Käfig-Zugfederklemme 5 in Bewegungs-Anschlussrichtung gemäß Pfeil 9 aufgedrückt werden kann, wie der Schnittdarstellung des Strom-Einspeisemoduls 1 gemäß FIG 2 zu entnehmen ist.

Das Gehäuse 4 weist an seiner Befestigungsseite 13 einen Ausschnitt 10 mit zugehörigen Hutschienen-Befestigungsmitteln zum Aufschnappen auf eine Hutschiene auf, z.B. einen Schieber 11. An der der Befestigungsseite 13 gegenüberliegenden, dem Monteur nach Montage des Strom-Einspeisemoduls 1 zugewandten Gehäusewand 12 liegen die Leiter-Einführöffnungen 6 und die Betätigungsöffnungen 7 in der Bewegungs-Anschlussrichtung gemäß Pfeil 9 in Reihe hintereinander. Die Gehäusewand 12 verläuft nicht im Wesentlichen parallel zu der Befestigungsseite 13, sondern in einem schrägen Winkel, solcher Art, dass die Leiter-Einführöffnungen zur Befestigungsseite 13 von einer Seite beginnend einen zunehmenden Abstand haben. Dies erleichtert zumindest von einer Seite die Einführung der Einspeiseleitungen in Bewegungs-Anschlussrichtung gemäß Pfeil 9.

Von den Käfig-Zugfederklemmen 5 gehen elektrisch leitende Verbindungen 14 gemäß FIG 2 ab, die in ersten 15 und/oder zweiten Steckanschlüssen 16 enden, die hier als Stromschienen-Abschnitte ausgeführt sind (siehe auch FIG 1, 2).

FIG 1, 2 und 3 zeigen die durch isolierende Trennwände 25 voneinander abgeschotteten Stromschienen-Abschnitte 15, 16, die im Inneren des Gehäuses 4 liegen und über eine erste 17 bzw. zweite Kontaktierungsöffnung 24 im Gehäuse 4 zugänglich sind.

Zur elektrischen Kontaktierung ist ein an die ersten 15 und zweiten Steckanschlüsse 16 angepasster Brückenstecker 18 vorgesehen, durch den die Steckanschlüsse 15, 16 mit dem mehrphasigen Energieverteilungssystem gemäß FIG 5 elektrisch verbindbar sind. Der Brückenstecker 18 ist gemäß FIG 4 mit Lyrakontakten 19 als Steckkontakten zum Anschluss an die Stromschienen-Abschnitte 15, 16 ausgestattet. Außerdem ist der Brückenstecker 18 hinsichtlich seines isolierenden Gehäuses derart an die Kontaktierungsöffnung 17 bzw. 24 angepasst, dass diese durch ihn nach Kontaktierung mit den Steckanschlüssen 15 oder 16 abgedeckt ist, womit die erforderliche Berührsicherheit geschaffen wird.

Weist das Strom-Einspeisemodul 1 an gegenüberliegenden Seiten die ersten 15 und zweiten als Stromschienen ausgeführten Steckanschlüsse 16 mit den dazugehörigen Kontaktierungsöffnungen 17, 24 ein Gehäuse 4 auf, so ist auf einfache Weise mittels zweier Brückenstecker 18 eine Stromverteilung auf zwei Energieverteilungssysteme möglich, wobei in FIG 5 die Ankopplung eines Energieverteilungssystems auf einer Seite gezeigt ist.

Die Abschrägung der Gehäusewand 12 mit den Leiter-Einführöffnungen 6 gemäß FIG 1 erleichtert die Einführung der Einspeiseleitungen von der oberhalb der Hutschiene liegenden Seite aus, auf der auch die als Stromschienen 16 ausgeführten Steckanschlüsse des Strom-Einspeisemoduls 1 liegen.

Bei einer Zuführung der Einspeiseleitungen von der gegenüberliegenden Seite aus, müsste dementsprechend die Schräge der Gehäusewand 12 spiegelsymmetrisch ausgeführt sein. Zur Lösung dieses Problems ist ein Strom-Einspeisemodul 1 gemäß FIG 3 vorgesehen, das mit dritten 26 und vierten 27 als Stromschienen ausgeführten Steckanschlüssen ausgestattet ist, die über eine dritte 28 und vierte Kontaktierungsöffnung 29 zugänglich sind. Diese werden bei Bedarf nach Drehung des Strom-Einspeisemoduls 1 um 180° verwendet, so dass Einspeiseleitungen von beiden Seiten auf einfache Weise einführbar sind. Im Übrigen entspricht das Strom-Einspeisemodul 1 gemäß FIG 3 der in FIG 2 dargestellten Ausführung mit den Käfig-Zugfederklemmen 5, den Leiter-Einführöffnungen 6, den Betätigungsöffnungen 7 und den elektrisch leitenden Verbindungen 14.

In FIG 5 ist eine Draufsicht auf das Strom-Einspeisemodul 1 mit einem danebenliegenden Träger 20 vereinfacht dargestellt, um die erfindungswesentlichen Merkmale zu verdeutlichen. Im Träger 20 sind Stromschienen 21 eines Energieverteilungssystems integriert. An den Rändern weist der Träger 20 jeweils eine Kontaktierungsöffnung 22 auf, die den Kontaktierungsöffnungen 17 bzw, 24 des Strom-Einspeisemoduls 1 gleicht. Mittels des Brückensteckers 18 kann auf einfache Weise eine elektrische Steckverbindung zwischen dem Strom-Einspeisemodul 1 und dem Energieverteilungssystem hergestellt werden. Ebenso einfach ist die elektrische Verbindung nur durch Ziehen des Brückensteckers 18 aufhebbar, womit zugleich der Vorteil einer sichtbaren Trennstrecke für den Monteur gegeben ist. Die für den Monteur nicht verwendeten Steckanschlüsse sind durch entsprechende Abdeckungen 23 gemäß FIG 5 berührungssicher abdeckbar. An den am Träger 20 adaptierten, freigeschalteten Schaltgeräten ist darauf folgend durch den Monteur ein gefahrloser Eingriff möglich.

## Patentansprüche

1. Mehrphasiges, gekapseltes Strom-Einspeisemodul (1) mit einem Gehäuse (4), das in seinem Inneren Anschlussklemmen (5) aufweist, die mit ersten Steckanschlüssen (15) und/oder zweiten Steckanschlüssen (16) elektrisch verbunden sind, die zur elektrischen Kontaktierung mit einem mehrphasigen Energieverteilungssystem dienen,
wobei
• die Anschlussklemmen als Käfig-Zugfederklemmen (5) ausgeführt sind;
• zur elektrischen Kontaktierung ein an die ersten Steckanschlüsse (15) angepasster Brückenstecker (18) vorgesehen ist, durch den die ersten Steckanschlüsse (15) mit dem mehrphasigen Energieverteilungssystem elektrisch verbindbar sind;
• den Käfig-Zugfederklemmen (5) jeweils eine Leiter-Einführöffnung (6) im Gehäuse (4) zugeordnet ist; und
• das Gehäuse (4) zur Befestigung des Strom-Einspeisemoduls (1) mit mindestens einem Befestigungsmittel (10, 11) versehen ist;
**dadurch gekennzeichnet, dass** die Käfig-Zugfederklemmen (5) mit weiteren dritten (26) und/oder vierten Steckanschlüssen (27) elektrisch verbunden sind, die im Inneren des Gehäuses (4) liegen und über eine dritte (28) und/oder vierte Kontaktierungsöffnung (29) im Gehäuse (4) zugänglich sind.

2. Mehrphasiges, gekapseltes Strom-Einspeisemodul nach Anspruch 1,
**dadurch gekennzeichnet, dass** die Leiter-Einführöffnungen (6) in der Bewegungs-Anschlussrichtung gemäß Pfeil (9) der Käfig-Zugfederklemmen (5) in Reihe hintereinander liegen.

3. Mehrphasiges, gekapseltes Strom-Einspeisemodul nach Anspruch 1 oder 2,
**dadurch gekennzeichnet, dass** dieses eine Befestigungsseite (13) aufweist und dieser die Leiter-Einführöffnungen (6) gegenüberliegen.

4. Mehrphasiges, gekapseltes Strom-Einspeisemodul nach einem der vorangehenden Ansprüche,
**dadurch gekennzeichnet, dass** die Leiter-Einführöffnungen (6) gegenüber der Befestigungsseite (13) unterschiedlich beabstandet sind.

5. Mehrphasiges, gekapseltes Strom-Einspeisemodul nach einem der vorangehenden Ansprüche,
**dadurch gekennzeichnet, dass** die Leiter-Einführöffnungen (6) in einer Gehäusewand (12) des Strom-Einspeisemoduls (1) liegen, die gegenüber der Befestigungsseite (13) abgeschrägt ist.

6. Mehrphasiges, gekapseltes Strom-Einspeisemodul nach einem der vorangehenden Ansprüche,
**dadurch gekennzeichnet, dass** die ersten Steckanschlüsse (15) im Inneren des Gehäuses (4) liegen und über eine erste Kontaktierungsöffnung (17) im Gehäuse (4) zugänglich sind.

7. Mehrphasiges, gekapseltes Strom-Einspeisemodul nach einem der vorangehenden Ansprüche,
**dadurch gekennzeichnet, dass** der Brückenstecker (18) derart an die erste Kontaktierungsöffnung (17) angepasst ist, dass diese durch ihn nach Kontaktierung mit den ersten Steckanschlüssen (15) abgedeckt ist.

8. Mehrphasiges, gekapseltes Strom-Einspeisemodul nach einem der vorangehenden Ansprüche,
**dadurch gekennzeichnet, dass** die Käfig-Zugfederklemmen (5) zusätzlich mit zweiten Steckanschlüssen (16) elektrisch verbunden sind, die im Inneren des Gehäuses (4) liegen und über eine zweite Kontaktierungsöffnung (24) im Gehäuse (4) zugänglich sind.

9. Mehrphasiges, gekapseltes Strom-Einspeisemodul nach einem der vorangehenden Ansprüche,
**dadurch gekennzeichnet, dass** die erste (17) und die zweite Kontaktierungsöffnung (24) des Strom-Einspeisemoduls (1) an gegenüberliegenden Seiten des Gehäuses (4) liegen.

10. Mehrphasiges, gekapseltes Strom-Einspeisemodul nach einem der vorangehenden Ansprüche,
**dadurch gekennzeichnet, dass** mindestens eine der ersten, zweiten, dritten und vierten Steckanschlüsse als Stromschienen-Abschnitte (15, 16, 26, 27) ausgeführt sind.

11. Mehrphasiges, gekapseltes Strom-Einspeisemodul nach einem der vorangehenden Ansprüche,
**dadurch gekennzeichnet, dass** der Brückenstecker (18) Lyrakontakte (19) aufweist.

12. Mehrphasiges, gekapseltes Strom-Einspeisemodul nach Anspruch 10 oder 11,
**dadurch gekennzeichnet, dass** die Stromschienenabschnitte (15, 16, 26, 27) durch isolierende Trennwände (25) gegeneinander abgeschottet sind.

13. Mehrphasiges, gekapseltes Strom-Einspeisemodul nach einem der vorangehenden Ansprüche,
**dadurch gekennzeichnet, dass** das Strom-Einspeisemodul (1) im über seine Befestigungsmittel (10, 11) festmontierten Zustand mittels eines Brückensteckers (18) mit einem Energieverteilungssystem elektrisch verbunden ist und dass diese elektrische Verbindung durch Abnahme des Brückensteckers (18) aufhebbar ist.

14. Mehrphasiges, gekapseltes Strom-Einspeisemodul nach Anspruch 13,
**dadurch gekennzeichnet, dass** das Energie-Verteilungssystem in einem Träger (20) aufgenommen ist, auf dem mindestens ein Schaltgerät, das an das Energie-verteilungssystem angeschlossen ist, adaptiert ist.

## Claims

1. Polyphase, encapsulated power feed module (1) having a housing (4) which has, in its interior, connection terminals (5) which are electrically connected to first plug connections (15) and/or second plug connections (16) which are used to make electrical contact with a polyphase power distribution system,
wherein
• the connection terminals are in the form of spring cage terminals (5);
• a jumper plug (18), which is matched to the first plug connections (15), is provided in order to make electrical contact, it being possible for the first plug connections (15) to be electrically connected to the polyphase power distribution system by the said jumper plug;
• the spring cage terminals (5) each have an associated conductor insertion opening (6) in the housing (4); and
• the housing (4) is provided with at least one fastening means (10, 11) for fastening the power feed module (1);
**characterized in that** the spring cage terminals (5) are electrically connected to further third (26) and/or fourth plug connections (27) which are situated in the interior of the housing (4) and are accessible via a third contact-making opening (28) and/or a fourth contact-making opening (29) in the housing (4).

2. Polyphase, encapsulated power feed module according to Claim 1,
**characterized in that** the conductor insertion openings (6) are situated one behind the other in series in the movement connection direction in accordance with arrow (9) of the spring cage terminals (5).

3. Polyphase, encapsulated power feed module according to Claim 1 or 2,
**characterized in that** it has a fastening side (13) and the conductor insertion openings (6) are situated opposite the said fastening side.

4. Polyphase, encapsulated power feed module according to one of the preceding claims,
**characterized in that** the conductor insertion openings (6) are at different distances in relation to the fastening side (13).

5. Polyphase, encapsulated power feed module according to one of the preceding claims,
**characterized in that** the conductor insertion openings (6) are situated in a housing wall (12) of the power feed module (1) which is inclined in relation to the fastening side (13).

6. Polyphase, encapsulated power feed module according to one of the preceding claims,
**characterized in that** the first plug connections (15) are situated in the interior of the housing (4) and are accessible via a first contact-making opening (17) in the housing (4).

7. Polyphase, encapsulated power feed module according to one of the preceding claims,
**characterized in that** the jumper plug (18) is matched to the first contact-making opening (17) in such a way that the said first contact-making opening is covered by the said jumper plug after contact has been made with the first plug connections (15).

8. Polyphase, encapsulated power feed module according to one of the preceding claims,
**characterized in that** the spring cage terminals (5) are additionally electrically connected to second plug connections (16) which are situated in the interior of the housing (4) and are accessible via a second contact-making opening (24) in the housing (4).

9. Polyphase, encapsulated power feed module according to one of the preceding claims,
**characterized in that** the first contact-making opening (17) and the second contact-making opening (24) in the power feed module (1) are situated on opposite sides of the housing (4).

10. Polyphase, encapsulated power feed module according to one of the preceding claims,
**characterized in that** at least one of the first, second, third and fourth plug connections are in the form of busbar sections (15, 16, 26, 27).

11. Polyphase, encapsulated power feed module according to one of the preceding claims,
**characterized in that** the jumper plug (18) has lyre contacts (19).

12. Polyphase, encapsulated power feed module according to Claim 10 or 11,
**characterized in that** the busbar sections (15, 16, 26, 27) are separated from one another by insulating separating walls (25).

13. Polyphase, encapsulated power feed module according to one of the preceding claims,
**characterized in that**, in the state in which it is fixedly mounted by means of its fastening means (10, 11), the power feed module (1) is electrically connected to a power distribution system by means of a jumper plug (18), and **in that** this electrical connection can be disconnected by removing the jumper plug (18).

14. Polyphase, encapsulated power feed module according to Claim 13,
**characterized in that** the power distribution system is accommodated in a support (20), to which at least one switching device, which is connected to the power distribution system, is adapted.

## Revendications

1. Module d'alimentation électrique blindé polyphasé (1) avec un boîtier (4) comportant en son intérieur des bornes de connexion (5) reliées électriquement à des premières fiches de connexion (15) et/ou deuxièmes fiches de connexion (16) servant à la mise en contact électrique avec un système de distribution d'énergie polyphasé,
**dans lequel**
• les bornes de connexion sont réalisées sous forme de bornes à ressort de traction en cage (5) ;
• il est prévu un connecteur en pont (18) adapté aux premières fiches de connexion (15) pour la mise en contact électrique, par lequel les premières fiches de connexion (15) peuvent être reliées électriquement au système de distribution d'énergie polyphasé ;
• à chacune des bornes à ressort de traction en cage (5) est associé un orifice d'introduction de conducteurs (6) ménagé dans le boîtier (4) ; et
• le boîtier (4), de manière à permettre la fixation du module d'alimentation électrique (1), est pourvu d'au moins un moyen de fixation (10, 11) ;
**caractérisé en ce que** les bornes à ressort de traction en cage (5) sont en outre reliées électriquement à des troisièmes (26) et/ou quatrièmes fiches de connexion (27), situées à l'intérieur du boîtier (4) et accessibles par un troisième (28) et/ou quatrième orifice de mise en contact (29) ménagé dans le boîtier (4).

2. Module d'alimentation électrique blindé polyphasé selon la revendication 1,
**caractérisé en ce que** les orifices d'introduction de conducteurs (6) sont placés en rangée l'un derrière l'autre dans le sens du mouvement de connexion selon la flèche (9) des bornes à ressort de traction en cage (5).

3. Module d'alimentation électrique blindé polyphasé selon la revendication 1 ou 2,
**caractérisé en ce qu'**il a un côté de fixation (13) et **en ce que** les orifices d'introduction de conducteurs (6) sont situés à l'opposé de celui-ci.

4. Module d'alimentation électrique blindé polyphasé selon l'une des revendications précédentes,
**caractérisé en ce que** les orifices d'introduction de conducteurs (6) sont espacés différemment par rapport au côté de fixation (13).

5. Module d'alimentation électrique blindé polyphasé selon l'une des revendications précédentes,
**caractérisé en ce que** les orifices d'introduction de conducteurs (6) sont situés dans une paroi de boîtier (12) du module d'alimentation électrique (1) biseautée par rapport au côté de fixation (13).

6. Module d'alimentation électrique polyphasé blindé selon l'une des revendications précédentes,
**caractérisé en ce que** les premières fiches de connexion (15) sont situées à l'intérieur du boîtier (4) et sont accessibles par un premier orifice de mise en contact (17) ménagé dans le boîtier (4).

7. Module d'alimentation électrique polyphasé blindé selon l'une des revendications précédentes,
**caractérisé en ce que** le connecteur en pont (18) est adapté au premier orifice de mise en contact (17) pour qu'il recouvre ce dernier après mise en contact avec les premières fiches de connexion (15).

8. Module d'alimentation électrique polyphasé blindé selon l'une des revendications précédentes,
**caractérisé en ce que** les bornes à ressort de traction en cage (5) sont en outre reliées électriquement à des deuxièmes fiches de connexion (16), situées à l'intérieur du boîtier (4) et accessibles par un deuxième orifice de mise en contact (24) ménagé dans le boîtier (4).

9. Module d'alimentation électrique polyphasé blindé selon l'une des revendications précédentes,
**caractérisé en ce que** le premier (17) et le deuxième orifice de mise en contact (24) du module d'alimentation électrique (1) sont situés sur des côtés opposés du boîtier (4).

10. Module d'alimentation électrique polyphasé blindé selon l'une des revendications précédentes,
**caractérisé en ce qu'**au moins une des premières, des deuxièmes, des troisièmes et des quatrièmes fiches de connexion sont réalisées sous forme de parties de barre conductrice (15, 16, 26, 27).

11. Module d'alimentation électrique polyphasé blindé selon l'une des revendications précédentes,
**caractérisé en ce que** le connecteur en pont (18) comporte des contacts lyres (19).

12. Module d'alimentation électrique polyphasé blindé selon la revendication 10 ou 11,
**caractérisé en ce que** les parties de barre conductrice (15, 16, 26, 27) sont isolées les unes des autres par des cloisons isolantes (25).

13. Module d'alimentation électrique polyphasé blindé selon l'une des revendications précédentes,
**caractérisé en ce que** le module d'alimentation électrique (1), lorsqu'il est monté à demeure par ses moyens de fixation (10, 11), est relié électriquement à un système de distribution d'énergie au moyen d'un connecteur en pont (18) et **en ce que** cette liaison électrique peut être supprimée en ôtant le connecteur en pont (18).

14. Module d'alimentation électrique polyphasé blindé selon la revendication 13,
**caractérisé en ce que** le système de distribution d'énergie est logé dans un support (20) sur lequel est adapté au moins un appareil de commutation connecté au système de distribution d'énergie.
